# EUROPÄISCHE PATENTANMELDUNG

(11) **EP 0 074 576 A2**
(43) Veröffentlichungstag der Anmeldung: **23.03.1983**
(21) Anmeldenummer: 82108121.3
(22) Anmeldetag: 02.09.1982
(51) Int. Cl.: H01H 83/22

(54) **Kombinierter Fehlerstromschutz- und Leitungsschutzschalter**

(30) Priorität: 14.09.1981 DE 3136412
(71) Anmelder: SIEMENS AKTIENGESELLSCHAFT, 80333 München (DE)
(72) Erfinder: Mentel, Fritz, D-8403 Bad Abbach (DE)

(57) **Zusammenfassung**

Die Erfindung betrifft einen kombinierten Fehlerstromschutz- und Leitungsschutzschalter (1), dessen einzelnen Polen (3) Magnetauslöser (2) für Kurzschlußauslösung zugeordnet sind und der mit einem elektronischen Verstärker (8) zum Auslösen im Fehlerstromfall arbeitet. Nach der Erfindung ist vorgesehen, daß der Magnetauslöser (2) mit zwei Wicklungen versehen ist: einer ersten Wicklung (6), die in den Leitungszug der zu überwachenden Leiter (3, 4) eingeschaltet ist und einer zweiten Wicklung (7), die an den Verstärkerausgang (18) angeschlossen ist.

## Beschreibung

Die Erfindung betrifft einen kombinierten Fehlerstromschutz- und Leitungsschutzschalter, dessen einzelnen Polen Magnetauslöser für Kurzschlußauslösung zugeordnet sind und der mit einer elektronischen Verstärkung zum Auslösen im Fehlerstromfall arbeitet.

Bei einem solchen auf dem Markt befindlichen Schutzschalter ist zur Auslösung im Fehlerstromfall ein zusätzliches Relais erforderlich, das über einen elektronischen Verstärker angesteuert wird. Allgemein kann man bei einem solchen Schutzschalter dann entweder über ein Schaltschloß alle Schaltkontakte öffnen oder auf ein Schaltkontaktpaar einwirken und die Schaltkontaktpaare der weiteren Pole über eine mechanische Kopplung öffnen. Hierbei werden außer dem gesonderten Relais weitere Bauteile für die Einwirkung auf das Schaltschloß bzw. für die Kopplung benötigt. Solche Maßnahmen benötigen außerdem zusätzlichen Raum, was sich in aufwendigeren Gehäusen niederschlägt.

Der Erfindung liegt die Aufgabe zugrunde, einen kombinierten Schutzschalter der eingangs geschilderten Art so weiterzuentwickeln, daß man mit weniger Bauteilen und mit geringerem Raum auskommt.

Die Lösung der geschilderten Aufgabe besteht darin, daß der Magnetauslöser mit zwei Wicklungen versehen ist: einer ersten Wicklung, die in den Leitungszug der zu überwachenden Leiter eingeschaltet ist und einer zweiten Wicklung, die an den Verstärkerausgang angeschlossen ist. Dadurch wird der ohnehin erforderliche Magnetauslöser doppelt genutzt und es erübrigt sich ein zusätzliches Relais zum Auslösen im Fehlerstromfall. Ein solcher Schutzschalter läßt sich wegen des eingesparten zusätzlichen Relais für die Fehlerstromauslösung in einem geringeren Gehäusevolumen unterbringen.

Die Erfindung soll anhand eines in der Zeichnung grob schematisch wiedergegebenen Ausführungsbeispiels näher erläutert werden:
Der kombinierte Schutzschalter 1 nach der Zeichnung weist einen Magnetauslöser 2 für Kurzschlußauslösung und einen elektronischen Verstärker 8 zum Auslösen im Fehlerstromfall auf. Die zu überwachenden Leiter, ein Außenleiter 3 und ein Neutralleiter 4 sind durch einen Summenstromwandler 5 durchgeführt. Im Ausführungsbeispiel ist also ein einpoliger Schutzschalter veranschaulicht.

Der Magnetauslöser 2 ist mit zwei Wicklungen versehen, einer ersten Wicklung 6, die in den Leitungszug der zu überwachenden Leiter, des Außenleiters 3 und des Neutralleiters 4, eingeschaltet ist. Eine zweite Wicklung 7 des Magnetauslösers 2 ist an den Verstärkerausgang 18 angeschlossen.

Der Anker 9 des Magnetauslösers 2 steht mit einem Schaltschloß 10 über Verbindungsmittel 11 in Eingriffverbindung. Wenn das Schaltschloß 10 entklinkt wird, werden die Schaltkontaktvorrichtungen 12 und 13 über die Verbindung 11 geöffnet. Jede der Schaltkontaktvorrichtungen kann ein Festkontaktstück und ein bewegliches Kontaktstück aufweisen. Im Ausführungsbeispiel ist mit einem Außenleiter 3, an dem netzseitig eine Phase anliegt, ein einpoliger Schutzschalter veranschaulicht.

Bei einem Kurzschluß führt die Erregung in der ersten Wicklung 6 zum Ansprechen des Magnetauslösers 2 und in einem Fehlerstromfall die Erregung in der zweiten Wicklung 7.

## Patentansprüche

Kombinierter Fehlerstromschutz- und Leitungsschutzschal- ter (1), dessen einzelnen Polen (3) Magnetauslöser (2) für Kurzschlußauslösung zugeordnet sind und der mit einem elektronischen Verstärker (8) zum Auslösen im Fehlerstromfall arbeitet, dadurch gekennzeich- net, daß der Magnetauslöser (2) mit zwei Wicklungen versehen ist: einer ersten Wicklung (6), die in den Leitungszug der zu überwachenden Leiter (3, 4) eingeschaltet ist und einer zweiten Wicklung (7), die an den Verstärkerausgang (18) angeschlossen ist.
